# EUROPÄISCHE PATENTSCHRIFT

(11) **EP 2 414 221 B1**
(45) Veröffentlichungstag und Bekanntmachung des Hinweises auf die Patenterteilung: **15.07.2015**
(21) Anmeldenummer: 10713881.0
(22) Anmeldetag: 30.03.2010
(51) Int. Cl.: B63H 25/26

(54) **VERFAHREN ZUM ÜBERPRÜFEN EINES SPURWINKELS BEI DEN RUDERN EINES SCHIFFES**
METHOD FOR VERIFYING THE TOE ANGLE OF A SHIP'S RUDDERS
PROCÉDÉ DE CONTRÔLE D'UN ANGLE DE PINCEMENT SUR LES GOUVERNAILS D'UN BATEAU

(30) Priorität: 01.04.2009 DE 102009002109
(43) Veröffentlichungstag der Anmeldung: 08.02.2012
(73) Patentinhaber: ZF Friedrichshafen AG, 88038 Friedrichshafen (DE)
(72) Erfinder: ZANFEI, Adriano, I-38057 Madrano (IT)
(86) Internationale Anmeldenummer: PCT/EP2010/054149
(87) Internationale Veröffentlichungsnummer: WO 2010/112480

(56) Entgegenhaltungen:
- EP-A1- 1 394 037
- US-A- 5 488 919

## Beschreibung

Die vorliegende Erfindung betrifft ein Verfahren zum Überprüfën eines Spurwinkels bei den Rudern eines Schiffes gemäß der im Oberbegriff des Patentanspruches 1 näher definierten Art.

Beispielsweise sind für Schiffe innenbordseitige und außenbordseitige Antriebssysteme bekannt. Ein innenbordseitiges Antriebssystem besteht aus einem Motor, der in dem Schiffsrumpf angeordnet ist. Eine Antriebswelle ist über ein Untersetzungsgetriebe mit dem Motor verbunden, wobei die Antriebswelle durch den Schiffsrumpf geführt ist und am Ende einen antreibbaren Propeller zum Antrieb des Schiffes aufweist. Der Propeller strömt ein Ruder an. Das Ruder wird über eine Steuerungsanordnung zum Ausführen von gewünschten Manövern angesteuert, wobei üblicherweise mehrere Ruder, z.B. bezogen auf die Längsachse des Schiffes ein steuerbordseitig angeordnetes Ruder und ein backbordseitig angeordnetes Ruder, vorgesehen sind.

Es ist ferner eine elektronische Steuerungsanordnung für die Ruder eines Schiffes als so genanntes Steer-by-Wire-System bekannt. Bei diesem System wird die mechanische oder hydraulische Verbindung zwischen dem Steuerrad und den Rudern durch eine elektronische Steuereinrichtung und durch ein entsprechendes Netzwerk zum Übertragen der entsprechenden Signale ersetzt. Die elektronische Steuereinrichtung empfängt Signale von einem Sensor, der die Position des Steuerrades erfasst und in entsprechende Ausgangssignale umwandelt, um den elektrischen Aktuator jedes Ruders anzusteuern, der mit dem Ruder gekoppelt ist, um einen entsprechenden Steuerwinkel einzustellen. Zum Beispiel können zwei innenbordseitige Antriebssysteme verwendet werden, welche einem steuerbordseitigen und einem backbordseitigen Ruder des Schiffes zugeordnet sind.

Aus der Druckschrift EP 1 394 037 A1 ist ein Doppelrudersystem für große Schiffe bekannt. Das bekannte Doppelrudersystem umfasst ein steuerbordseitiges Ruder und ein backbordseitiges Ruder, die jeweils über eine Ansteuereinrichtung eines Ansteuerschaltkreises ansteuerbar sind, wobei die Steuerbewegungen der jeweiligen Ruder jeweils über einen Lageregler erfassbar sind. Der Ansteuerschaltkreis ist mit einem Autopilot verbunden, so dass eine automatische Ansteuerung der Ruder möglich ist.

Es hat sich gezeigt, dass bei einer Geradeausfahrt des Schiffes der Spurwinkel der beiden Ruder beziehungsweise ihre Relativposition zueinander den Strömungswiderstand des Schiffes erheblich beeinflusst. Bei bekannten Steuereinrichtungen sind eine Vielzahl von Testfahrten erforderlich, um manuell einen Spurwinkel in Abhängigkeit der charakteristischen Parameter jedes Schiffes zu ermitteln. Eine kontinuierliche Überprüfung kann bei den bekannten Anordnungen nicht durchgeführt werden.

Somit liegt der vorliegenden Erfindung die Aufgabe zu Grunde, ein Verfahren zum Überprüfen eines Spurwinkels bei den Rudern eines Schiffes vorzuschlagen, mit dem eine kontinuierliche und automatisierte Überprüfung des Spurwinkels realisierbar ist, um den Strömungswiderstand zu minimieren.

Diese Aufgabe wird erfindungsgemäß durch die Merkmale des Patentanspruches 1 gelöst. Weitere vorteilhafte Ausgestaltungen ergeben sich aus den Unteransprüchen und den Zeichnungen.

Demnach wird ein Verfahren zum Überprüfen eines Spurwinkels bei zumindest einem steuerbordseitigen Ruder und zumindest einem backbordseitigen Ruder eines Schiffes vorgeschlagen, wobei die Ruder über eine Steuereinrichtung elektronisch verstellt werden. Erfindungsgemäß wird vorgesehen, dass bei den Rudern verschiedene Spurwinkel schrittweise eingestellt werden, wobei aus diesen schrittweise ermittelten Spurwinkeln für jedes Ruder ein optimaler Spurwinkel in Echtzeit ermittelt wird.

Auf diese Weise kann mithilfe des vorgeschlagenen Verfahrens spezifisch für jedes Schiff in Abhängigkeit von der Rumpfform und sonstigen Parametern ein minimaler Strömungswiderstand kontinuierlich ermittelt werden und somit die maximale Geschwindigkeit für das jeweilige Schiff erhöht werden und gleichzeitig mechanische Belastungen, welche auf das Steuersystem wirken, minimiert werden. Ein besonderer Vorteil ergibt sich daraus, dass das erfindungsgemäße Verfahren quasi automatisiert durchgeführt wird, so dass auch zum Beispiel sich verändernde Umgebungsbedingungen bei der Ermittlung des optimalen Spurwinkels automatisch berücksichtigt werden.

Im Rahmen einer bevorzugten Ausführungsvariante der vorliegenden Erfindung kann vorgesehen sein, dass die Ruder in entgegengesetzte Richtungen bei Geradeausfahrt des Schiffes zum Beispiel schrittweise verstellt werden, wobei zu jedem eingestellten Spurwinkel der benötigte Energieverbrauch eines zugeordneten elektrischen Aktuators zum Beibehalten der eingestellten Positionen jedes Ruders ermittelt wird, so dass der Spurwinkel, dem der geringste Energieverbrauch zugeordnet ist, als optimaler Spurwinkel für das zugeordnete Ruder abgespeichert wird. Je nach dem, welcher Spurwinkel in Abhängigkeit der Schiffsparameter und der Umgebungsparameter als optimaler Spurwinkel ermittelt wird, kann eine Vorspur oder eine Nachspur an den Rudern des Schiffes eingestellt werden. Bei jedem überprüften Spurwinkel wird dann zum Ermitteln des erforderlichen Energieverbrauchs bei den Aktuatoren die anliegende Stromstärke gemessen, die notwendig ist, um das Ruder entgegen.eines an dem Ruder anliegenden Strömungsmoments aufgrund der hydrodynamischen Kräfte in der vorbestimmten Steuerposition zu halten. Die jeweils eingestellte Stromstärke an den Motoren ist somit ein Maß für die auftretenden Kräfte bzw. für den Strömungswiderstand. Auf diese Weise kann der optimale Spurwinkel bestimmt werden, bei dem der Strömungswiderstand sein Minimum erreicht.

Der Einstellwinkel im Rahmen des Überprüfungsverfahren an jedem Ruder kann vorzugsweise auf einen Winkelbereich von +/-3° festgelegt werden. Es sind aber auch andere Winkelbereiche möglich. Die Ansteuerung der Ruder kann über die zentrale Steuereinrichtung erfolgen, die über ein Fahrzeugnetzwerk, z. B. dem CAN-Bus, mit der jeweiligen Ruderansteuerung gekoppelt ist. Die während des erfindungsgemäßen Überprüfens ermittelten Daten und Signale können über das Fahrzeugnetzwerk an die Steuerungseinrichtung zur Auswertung übertragen werden

Vorzugsweise kann das Überprüfungsverfahren automatisch gestartet werden, wenn das Schiff z. B. eine konstante Geschwindigkeit bei einer Geradeausfahrt ausführt. Dadurch ist sichergestellt, dass ein konstantes Strömungsmoment an den Rudern aufgrund der hydrodynamischen Kräfte anliegt.

Eine andere Ausgestaltung der vorliegenden Erfindung kann vorsehen, dass das vorgeschlagene Verfahren entweder durch den Fahrer manuell oder auch automatisch während der Initialisierungsphase gestartet wird. Vorzugsweise sollte eine Geschwindigkeit von 10 Knoten während des Überprüfungsverfahrens nicht überschritten werden. Andernfalls kann das Verfahren automatisch unterbrochen werden.

Gemäß einer nächsten Weiterbildung der Erfindung kann bei dem Verfahren vorgesehen werden, dass bei einer Drehung des Steuerrads von mehr als +/-1 °die Überprüfung automatisch abgebrochen wird. Auf diese Weise kann der Fahrer bei Bedarf jederzeit das vorgeschlagene Überprüfungsverfahren abbrechen bzw. unterbrechen. Somit können sicherheitskritische Situationen verhindert werden.

Nachfolgend wird die Erfindung anhand der Zeichnungen näher erläutert. Es zeigen:
- Fig. 1: eine schematische Teilansicht eines elektronischen Steuersystems zum Steuern eines Schiffes;
- Fig. 2: eine Detailansicht eines Ruders mit einem angedeuteten Einstellwinkelbereich zum schrittweisen Einstellen der Ruder im Rahmen des erfindungsgemäßen Verfahrens zum Überprüfen eines Spurwinkels.

In Figur 1 ist ein steuerbordseitig angeordnetes Ruder 1 und ein backbordseitig angeordnetes Ruder 2 dargestellt, welche über eine elektronische Steuereinrichtung angesteuert werden, die nur durch einen Pfeil symbolisch angedeutet ist. Jedes Ruder 1, 2 weist jeweils einen elektrischen Aktuator 3, 4 und einen zugeordneten Motorantrieb 5, 6 zur Ruderansteuerung auf, um die vorgegebenen Steuerwinkel bzw. Spurwinkel einzustellen.

Die beiden Motorantriebe 5, 6 sind über ein Bussystem 7 zur Signal- bzw. Datenübermittlung miteinander und mit der Steuereinrichtung gekoppelt. An jedem Ruder 1, 2 ist durch eine gestrichelten Linie der mögliche Einstellwinkel β angedeutet, der bei der Ausführung des erfindungsgemäßen Verfahren schrittweise durchlaufen wird, um die bei jedem eingestellten Spurwinkel auftretenden hydrodynamischen Kräfte zu ermitteln und eine Bewertung des gewählten Spurwinkels in dem jeweiligen Fahrzustand des Schiffes vorzunehmen.

In Figur 2 ist eine vergrößerte Darstellung eines der Ruder 1 exemplarisch dargestellt. Aus dieser Ansicht wird deutlich, dass der Einstellwinkel β in eine vorbestimmte Anzahl von Einstellschritten A, B, C,... unterteilt ist. Ausgehend von dem Steuerwinkel von 0° kann jedes Ruder 1, 2 in jede Steuerrichtung z. B. um β = +3° bzw. um β = -3° verstellt werden. Auf diese Weise kann als Spurwinkel eine Vorspur oder auch eine Nachspur eingestellt werden, je nachdem welcher Spurwinkel als optimal erkannt wurde.

Beispielhaft ist in Figur 2 der Einstellwinkel β in fünf Einstellschritte A, B, C, ... in jede Richtung ausgehend von dem Steuerwinkel 0° unterteilt.

Bei der schrittweisen Einstellung der verschiedenen Steuerwinkel wird jeweils der erforderliche Energieverbrauch des zugeordneten elektrischen Aktuators des Ruders während einer vorbestimmten Zeit z. B. 30 Sekunden ermittelt, um somit ein Maß für die jeweils in den verschiedenen Steuerwinkeln bzw. Spurwinkeln auftretenden hydrodynamischen Kräfte zu erhalten. Nach dem Durchlaufen des Einstellwinkelbereichs können die über das Fahrzeugnetzwerk 7 an die Steuereinrichtung übermittelten Daten und Signale ausgewertet werden, um den Einstellwinkel mit dem geringsten Energieverbrauch zu bestimmen. Danach kann der optimale Spurwinkel entsprechend abgespeichert werden. Der optimale Spurwinkel kann auch für den Fahrer auf einem Display angezeigt werden.

### Bezugszeichen

- 1: backbordseitiges Ruder
- 2: steuerbordseitiges Ruder
- 3: Ruder-Aktuator
- 4: Ruder-Aktuator
- 5: Motorantrieb
- 6: Motorantrieb
- 7: Netzwerk
- β: Einstellwinkel
- A,B,C: Einstellschritt

## Patentansprüche

1. Verfahren zum Überprüfen eines Spurwinkels bei zumindest einem backbordseitigen Ruder (1) und zumindest einem steuerbordseitigen Ruder (2) eines Schiffes, welche elektronisch über eine Steuereinrichtung verstellt werden, **dadurch gekennzeichnet, dass** bei einer schrittweisen Einstellung verschiedener Spurwinkel bei den Rudern (1, 2) jeweils ein erforderlicher Energieverbrauch eines zugeordneten elektrischen Aktuators jedes Ruders (1, 2) während einer vorbestimmten Zeit ermittelt wird, um somit ein Maß für die jeweils in den verschiedenen Spurwinkeln auftretenden hydrodynamischen Kräfte zu erhalten, sodass der Spurwinkel mit dem geringsten Verbrauch für jedes Ruder (1, 2) als optimaler Spurwinkel in Echtzeit ermittelt wird.

2. Verfahren nach Anspruch 1, **dadurch gekennzeichnet, dass** die Ruder (1, 2) in entgegengesetzte Richtungen bei Geradeausfahrt des Schiffes schrittweise verstellt werden, wobei zu jedem eingestellten Spurwinkel der benötigte Energieverbrauch eines zugeordneten elektrischen Aktuators (3, 4) zum Beibehalten der eingestellten Positionen jedes Ruders (1, 2) ermittelt wird, so dass der Spurwinkel, dem der geringste Energieverbrauch zugeordnet ist, als optimaler Spurwinkel für das zugeordnete Ruder (1, 2) abgespeichert wird.

3. Verfahren nach Anspruch 2, **dadurch gekennzeichnet, dass** der optimale Spurwinkel ausgegeben und in einem Display angezeigt wird.

4. Verfahren nach einem der vorangehenden Ansprüche, **dadurch gekennzeichnet, dass** bei jedem Ruder (1, 2) als Einstellwinkel (β) ein Winkelbereich von +/-3° verwendet wird.

5. Verfahren nach einem der vorangehenden Ansprüche, **dadurch gekennzeichnet, dass** es bei einer Drehung des Steuerrades von mehr als +/- 1° deaktiviert wird.

6. Verfahren nach einem der vorangehenden Ansprüche, **dadurch gekennzeichnet, dass** es bei einer Geschwindigkeit des Schiffes von mehr als 10 Knoten deaktiviert wird.

7. Verfahren nach einem der vorangehenden Ansprüche, **dadurch gekennzeichnet, dass** es manuell oder automatisch aktiviert oder deaktiviert wird.

## Claims

1. Method for checking a toe angle of at least one port side rudder (1) and at least one starboard side rudder (2) of a ship, which rudders (1, 2) are adjusted electronically by means of a control device, **characterized in that** during incremental setting of various toe angles of the rudders (1, 2) in each case a necessary energy consumption of an assigned electric actuator of each rudder (1, 2) is acquired during a predetermined time in order therefore to obtain a measure of the hydrodynamic forces respectively occurring at the various toe angles, with the result that the toe angle with the lowest consumption for each rudder (1, 2) is acquired as an optimum toe angle in real time.

2. Method according to Claim 1, **characterized in that** the rudders (1, 2) are adjusted incrementally in opposite directions during straight-ahead travel of the ship, wherein at each toe angle which is set the required energy consumption of an assigned electric actuator (3, 4) in order to maintain the set positions of each rudder (1, 2) is acquired, with the result that the toe angle to which the lowest energy consumption is assigned is stored as an optimum toe angle for the assigned rudder (1, 2).

3. Method according to Claim 2, **characterized in that** the optimum toe angle is output and displayed on a display.

4. Method according to one of the preceding claims, **characterized in that** an angle range of +/- 3° is used as a setting angle (β) at each rudder (1, 2).

5. Method according to one of the preceding claims, **characterized in that** said method is deactivated in the case of a rotation of the steering wheel by more than +/- 1°.

6. Method according to one of the preceding claims, **characterized in that** said method is deactivated given the speed of the ship of more than 10 knots.

7. Method according to one of the preceding claims, **characterized in that** said method is activated or deactivated manually or automatically.

## Revendications

1. Procédé de vérification de l'angle de pincement d'au moins un gouvernail bâbord (1) et d'au moins un gouvernail tribord (2) d'un navire, les gouvernails étant déplacés électroniquement par l'intermédiaire d'un dispositif de commande,
**caractérisé en ce que**
la consommation en énergie nécessaire d'un actionneur électrique associé à chaque gouvernail (1, 2) est déterminée pendant une durée prédéterminée dans un réglage pas-à-pas de différents angles de pincement des gouvernails (1, 2) pour ainsi obtenir une mesure des forces hydrodynamiques qui agissent à chacun des angles de pincement, de telle sorte que l'angle de pincement qui présente la plus petite consommation soit déterminé en temps réel comme angle de pincement optimum pour chaque gouvernail (1, 2).

2. Procédé selon la revendication 1, **caractérisé en ce que** les gouvernails (1, 2) sont ajustés pas-à-pas dans des directions opposées pendant un déplacement du navire en ligne droite, la consommation en énergie nécessaire d'un actionneur électrique (3, 4) associé étant déterminée pour chaque angle de pincement réglé, de manière à maintenir les positions établies pour chaque gouvernail (1, 2) en conservant en mémoire comme angle de pincement optimum des gouvernails (1, 2) associés l'angle de pincement auquel est associée la consommation en énergie la plus basse.

3. Procédé selon la revendication 2, **caractérisé en ce que** l'angle de pincement optimum est délivré et affiché sur un écran.

4. Procédé selon l'une des revendications précédentes, **caractérisé en ce qu'**une plage angulaire de +/- 3° est utilisée comme angle d'ajustement (β) pour chaque gouvernail (1, 2).

5. Procédé selon l'une des revendications précédentes, **caractérisé en ce qu'**il est désactivé pour une rotation de la roue de gouvernail de plus de +/-1°.

6. Procédé selon l'une des revendications précédentes, **caractérisé en ce qu'**il est désactivé à une vitesse du navire supérieure à 10 noeuds.

7. Procédé selon l'une des revendications précédentes, **caractérisé en ce qu'**il est activé ou désactivé manuellement ou automatiquement.
